# EUROPÄISCHE PATENTSCHRIFT

(11) **EP 2 594 718 B1**
(45) Veröffentlichungstag und Bekanntmachung des Hinweises auf die Patenterteilung: **25.05.2022**
(21) Anmeldenummer: 12191905.4
(22) Anmeldetag: 09.11.2012
(51) Int. Cl.: E06B 1/60

(54) **Vorrichtung zum Fixieren eines Baukörpers in einer Gebäudeöffnung**
Device for fixing a component in a building opening
Dispositif de fixation d'un corps de construction dans une ouverture de bâtiment

(30) Priorität: 18.11.2011 DE 202011108043 U
(43) Veröffentlichungstag der Anmeldung: 22.05.2013
(73) Patentinhaber: Knelsen GmbH, 33154 Salzkotten (DE)
(72) Erfinder: Knelsen, Waldemar, 33154 Salzkotten (DE)
(74) Vertreter: Ostermann, Thomas

(56) Entgegenhaltungen:
- EP-A2- 0 945 577
- US-A- 4 642 955

## Beschreibung

Die Erfindung betrifft eine Vorrichtung zum Fixieren eines Baukörpers nach dem Oberbegriff des Patentanspruchs 1.

Aus der EP 2 309 089 A2 ist eine Vorrichtung zum Fixieren eines Baukörpers in einer Gebäudeöffnung bekannt, bei der ein profilschienenförmiges Abstützelement vorgesehen ist, das in einer Montageposition auf der einen Seite mit einem Mauerwerk (Rand der Gebäudeöffnung) und auf der anderen Seite mit dem Baukörper (Fensterrahmen) verbindbar ist. Zur Justierung des Fensterrahmens in der Tiefe und in der Höhe weist das Abstützelement ein Langloch auf, so dass ein als Gewindestange ausgebildetes Fixierelement in der Tiefe und in der Höhe verstellbar und durch Verschraubung festlegbar ist. Das Fixierelement ist vor Einnahme der Montageposition fest mit dem Fensterrahmen verbunden.

Aus der US 4 642 955 A ist eine Vorrichtung zum Fixieren eines Baukörpers in einer Gebäudeöffnung bekannt. Der Baukörper ist als ein Fensterrahmen ausgebildet, der über eine mehrteilige Stützeinrichtung an einer seitlichen Wand des Gebäudes abgestützt ist. Zum einen ist ein Blockelement vorgesehen, das an den Fensterrahmen geschraubt wird. Darüber hinaus ist eine Platte vorgesehen, über die ein Winkelteil, das mit der seitlichen Wand verbindbar ist, anbindbar ist. Nachteilig an der bekannten Vorrichtung ist, dass die Montage des Baukörpers in der Gebäudeöffnung relativ aufwendig ist.

Die EP 0 945 577 A1 offenbart die Merkmale des Oberbegriffs des Anspruchs 1.

Aufgabe der vorliegenden Erfindung ist es, eine Vorrichtung zum Fixieren eines Baukörpers in einer Gebäudeöffnung derart weiterzubilden, dass eine Justierung bzw. Einstellung des Baukörpers in einer Montageposition möglichst einfach und ohne Einsatz einer Gewindestange ermöglicht wird.

Zur Lösung der Aufgabe weist die Erfindung die Merkmale des Patentanspruchs 1 auf.

Der besondere Vorteil der Erfindung besteht darin, dass nach Ausrichtung des Baukörpers beispielsweise in der Höhe und in der Tiefe mittels flachen Stützelementen lediglich ein Winkelteil mit einem vorzugsweise langgestreckten Abstützelement zusammenwirken braucht. Das Winkelteil ist einfach herstellbar und weist lediglich zwei Schenkel auf, die jeweils mit einer Anzahl von Öffnungen versehen sind. Die Öffnungen dienen zum Eingreifen von als Befestigungsschrauben ausgebildeten Befestigungsmitteln, die eine Fixierung zwischen dem Winkelteil und dem Baukörper einerseits und dem Winkelteil und dem Abstützelement andererseits ermöglichen. Aufgrund der Mehrzahl der an den Schenkeln vorgesehenen Öffnungen kann zur Befestigung des Winkelteils wahlweise eine passende Öffnung ausgesucht werden. Vorteilhaft ermöglicht die Erfindung bei Einbau des als ein Fenster ausgebildeten Baukörpers in eine Gebäudeöffnung, dass keine unerwünschte Kältebrücke zwischen einer Unterseite des Fensterrahmens und einem darunter liegenden Dämmmaterial aufgrund von ansonsten vorhandenen Befestigungsmitteln entsteht. Zwischen dem Fensterrahmen und dem Dämmmaterial verläuft lediglich das Abstützelement, währenddessen das zur Befestigung vorgesehene Winkelteil auf einer gebäudeinneren Seite des Fensterrahmens angeordnet ist. Da keine Befestigungsmittel (Verschraubung) unterhalb des Fensters angebracht werden müssen, ist ein Freischneiden des unterhalb des Fensters angeordneten Dämmmaterials nicht erforderlich.

Nach einer Weiterbildung der Erfindung sind die beiden Schenkel des Winkelteils rechtwinklig zueinander angeordnet, so dass eine definierte Anlagefläche des dem Baukörper zugeordneten Schenkels an einer Seitenfläche desselben gewährleistet ist.

Nach einer Weiterbildung der Erfindung sind die beiden Schenkel des Winkelteils nicht gleich lang ausgebildet, so dass in Abhängigkeit von den aktuellen Montagebedingungen eine sichere Befestigung ermöglicht wird.

Nach einer Weiterbildung der Erfindung erfolgt die Positionierung des Baukörpers an dem bereits am Rand der Gebäudeöffnung befestigten Abstützelementes mittels zusätzlicher Montagehilfsmittel, die nach Fixieren des Winkelteils wieder entnommen werden. Vorzugsweise sind die Montagehilfsmittel als dünne Plättchen (flache Stützelemente) ausgebildet, die ohnehin beim Einrichten eines Fensters an der Baustelle eingesetzt werden bzw. zur Verfügung stehen. Auch das Abstützelement kann eine handelsüblich profilförmige Ausgestaltung aufweisen.

Weitere Vorteile der Erfindung ergeben sich aus den weiteren Unteransprüchen.

Ein Ausführungsbeispiel der Erfindung wird nachfolgend anhand der Zeichnungen näher erläutert.

Es zeigen:
- Figur 1: einen Vertikalschnitt durch eine erfindungsgemäße Vorrichtung in einer Montageposition zur Fixierung eines Fensters in einer Gebäudeöffnung und
- Figur 2: eine Draufsicht auf ein Winkelteil, das über Befestigungsmittel an einem Abstützelement befestigt ist.

Eine Vorrichtung zum Fixieren eines Baukörpers in einer Gebäudeöffnung dient vorzugsweise zum Fixieren eines Fensterrahmens 1 in der Gebäudeöffnung. Zur Fixierung insbesondere einer Unterseite 2 des Fensterrahmens 1 ist im Wesentlichen ein als U-förmiges Profilelement ausgebildetes Abstützelement 3 sowie ein Winkelteil 4 vorgesehen.

In der Montageposition des Fensterrahmens 1 ist die Profilschiene 3 in einer gebäudeinnenseitigen ersten Hälfte 5 über Öffnungen (Rundlöcher 6, Langlöcher 6') mit einem Mauerwerk 7 fest verbunden. Hierzu werden eine oder mehrere nicht dargestellte Befestigungsschrauben mit ihrem Schaft durch die passenden Öffnungen 6, 6' der Längsachse eingesetzt und mit dem Mauerwerk 7 über weitere Haltemittel verschraubt.

Ein erster Schenkel 8 des Winkelteils 4 weist eine Mehrzahl von Öffnungen 9 auf, die vorzugsweise gleich verteilt über die Fläche des ersten Schenkels 8 angeordnet sind. Diese Öffnungen 9 weisen einen Durchmesser auf, der kleiner ist als der Durchmesser der Öffnungen 6, 6' der Profilschiene 3. In der Montageposition können beispielsweise zwei Öffnungen 9 ausgewählt werden, die über Befestigungsschrauben 10 als Befestigungsmittel fest mit der Profilschiene 3 verbindbar sind. Zu diesem Zweck werden selbstschneidende Befestigungsschrauben 10 in die entsprechende Öffnung 9 eingesetzt und ermöglichen dann durch selbstschneidendes Drehen eine feste Verbindung zwischen dem Winkelteil 4 und der Profilschiene 3.

Ein zweiter eben ausgebildeter Schenkel 11 des Winkelteils 4 erstreckt sich rechtwinklig zu dem ersten Schenkel 8 und weist ebenfalls eine Mehrzahl von vorzugsweise gleich verteilten Öffnungen 12 auf. Die Durchmesser der Öffnungen 9, 12 sind vorzugsweise gleich groß. In der Montageposition wird der zweite Schenkel 11 durch entsprechende Befestigungsschrauben 10 fest mit dem vorzugsweise aus einem Kunststoffmaterial bestehenden Fensterrahmen 1 verbunden.

Entsprechende Bohrungen des Fensterrahmens 1, mit denen die Befestigungsschrauben 10 in Eingriff stehen, liegen bereits herstellerseitig vor.

Dadurch, dass zur Befestigung des Fensterrahmens 1 das Winkelteil 4 auf einer gebäudeinneren Seite oberhalb der Profilschiene 3 angeordnet ist, entsteht keine unerwünschte Kältebrücke in einem Bereich zwischen dem Fensterrahmen 1 und einem in vertikaler Richtung darunter liegenden Dämmmaterial 13. Zwischen dem Dämmmaterial 13 und dem Fensterrahmen 1 verläuft lediglich die Profilschiene 3.

Nach einer alternativen Ausführungsform der Erfindung kann das Abstützelement 3 auch plattenförmig ohne eine Profilierung ausgebildet sein.

Im vorliegenden Ausführungsbeispiel ist eine Länge l1 der erste Schenkel 8 größer als eine Länge l2 des zweiten Schenkels 11. In Abhängigkeit von den Montagebedingungen kann das Winkelteil 4 auf einfache Weise verdreht angelegt werden, so dass der lange erste Schenkel 8 an dem Fensterrahmen 1 und der kurze zweite Schenkel 11 an der Profilschiene 3 zur Anlage kommen.

Zur Montage des Fensterrahmens 1 wird die Profilschiene 3 an dem Mauerwerk 7 befestigt. Nachfolgend wird der Fensterrahmen 1 auf das Abstützelement 3 aufgelegt und in der Höhe mittels einer entsprechenden Anzahl von als Montagehilfsmittel ausgebildeten Stützplättchen 14, die auf eine gebäudeaußenseitige zweiten Hälfte 15 der Profilschiene 3 aufgelegt werden, in der Höhe eingestellt. Nachfolgend wird das Winkelteil 4 mittels Befestigungsschrauben 10 an der Profilschiene 3 und an dem Fensterrahmen 1 befestigt. Die Stützplättchen 14 können nun entfernt werden, da sich der Fensterrahmen 1 in der vorgesehenen festen Montageposition befindet. Die Profilschiene 3 und das Winkelteil 4 sind vorzugsweise aus einem Metallmaterial hergestellt.

Die erste Hälfte 5 und die zweite Hälfte 15 der Profilschiene 3 sind durch eine Quermittelebene Q getrennt angeordnet. Die Öffnungen 6, 6' sind vorzugsweise in einer Längsmittelebene M der Profilschiene verteilt angeordnet.

## Patentansprüche

1. Vorrichtung zum Fixieren eines Baukörpers (1), insbesondere eines Fensterrahmens, in einer Gebäudeöffnung umfassend den Baukörper (1), umfassend die Gebäudeöffnung, umfassend ein eine Anzahl von Öffnungen (6, 6') aufweisendes Abstützelement (3) zum Abstützen des Baukörpers (1), wobei das Abstützelement (3) über Befestigungsmittel (10) an einem Rand der Gebäudeöffnung festgelegt ist, mit einem Winkelteil (4), über das der Baukörper (1) mit dem Abstützelement (3) in einer Montageposition fest verbunden ist,
- wobei ein Mauerwerk (7) und ein Dämmmaterial (13) vorgesehen ist,
- wobei das Abstützelement (3) langgestreckt ausgebildet ist mit einer gebäudeinnenseitigen ersten Hälfte (5), die über Öffnungen (6, 6') mit dem Mauerwerk (7) fest verbunden ist, und mit einer gebäudeaußenseitigen zweiten Hälfte (15),
- und wobei das Abstützelement (3) zwischen dem Baukörper (1) einerseits und dem Dämmmaterial (13) und dem Mauerwerk (7) andererseits verläuft,
**dadurch gekennzeichnet,**
- **dass** das Winkelteil (4) auf einer gebäudeinneren Seite des Baukörpers (1) angeordnet ist, wobei ein erster Schenkel (8) des Winkelteils (4) über Öffnungen (9) mit dem Abstützelement (3) fest verbunden ist und wobei ein zweiter Schenkel (11) des Winkelteils (4) über Öffnungen (12) mit dem Baukörper (1) fest verbunden ist.

2. Vorrichtung nach Anspruch 1, **dadurch gekennzeichnet, dass** der erste Schenkel (8) und der zweite Schenkel (11) des Winkelteils (4) rechtwinklig zueinander verlaufen.

3. Vorrichtung nach Anspruch 1 oder 2, **dadurch gekennzeichnet, dass** die Öffnungen (9, 12) des ersten Schenkels (8) und des zweiten Schenkels (11) des Winkelteils (4) einen kleineren Durchmesser aufweisen als die Öffnungen (6, 6') des Abstützelementes (3).

4. Vorrichtung nach einem der Ansprüche 1 bis 3, **dadurch gekennzeichnet, dass** die Öffnungen (9, 12) des ersten Schenkels (8) und des zweiten Schenkels (11) verteilt über den eben ausgebildeten ersten Schenkel (8) und den eben ausgebildeten zweiten Schenkel (11) angeordnet sind.

5. Vorrichtung nach einem der Ansprüche 1 bis 4, **dadurch gekennzeichnet, dass** der von einem Scheitel des Winkelteils (4) abragende erste Schenkel (8) eine Länge (l1) aufweist, die größer ist als eine Länge (l2) des zweiten Schenkels (11).

6. Vorrichtung nach einem der Ansprüche 1 bis 5, **dadurch gekennzeichnet, dass** eine zu einer mit einer Befestigungsschraube (10) zu versehene Öffnung (9, 12) des ersten Schenkels (8) und/oder des zweiten Schenkels (11) fluchtende Öffnung (6, 6') des Abstützelementes (3) und/oder des Baukörpers (1) durch Einschneiden der Befestigungsschraube (10) ausbildbar ist.

7. Vorrichtung nach einem der Ansprüche 1 bis 6, **dadurch gekennzeichnet, dass** der Baukörper (1) mittels Montagehilfsmitteln (14) in der Montageposition positionierbar ist.

8. Vorrichtung nach Anspruch 7, **dadurch gekennzeichnet, dass** als Montagehilfsmittel mehrere Stützplättchen (14) vorgesehen sind.

9. Vorrichtung nach einem der Ansprüche 1 bis 8, **dadurch gekennzeichnet, dass** das Abstützelement (3) und das Winkelteil (4) aus einem Metallmaterial, vorzugsweise einem gleichen Metallmaterial bestehen.

## Claims

1. A device for fixing a component (1), in particular a window frame, in a building opening comprising the component (1), comprising the building opening, comprising a supporting element (3) having a number of openings (6, 6') for supporting the component (1), wherein the supporting element (3) is immobilized at an edge of the building opening via attachment means (10), with an angular part (4) via which the component (1) is securely connected to the supporting element (3) in an assembly position,
- wherein a walling (7) and an insulating material (13) are provided,
- wherein the supporting element (3) is formed to be elongated and has a first half (5) on the building interior, said first half being securely connected to the walling (7) via openings (6, 6'), and has a second half (15) on the building exterior, and
- wherein the supporting element (3) runs between the component (1) on the one side and the insulating material (13) and the walling (7) on the other,
**characterized in that**
- the angular part (4) is arranged on a side of the component (1) on the building interior, wherein a first leg (8) of the angular part (4) is securely connected to the supporting part (3) via openings (9) and wherein a second leg (11) of the angular part (4) is securely connected to the component (1) via openings (12).

2. The device according to Claim 1, **characterized in that** the first leg (8) and the second leg (11) of the angular part (4) are positioned to each other at a right angle.

3. The device according to Claim 1 or 2, **characterized in that** the openings (9, 12) of the first leg (8) and of the second leg (11) of the angular part (4) have a smaller diameter than the openings (6, 6') of the supporting element (3).

4. The device according to any one of Claims 1 to 3, **characterized in that** the openings (9, 12) of the first leg (8) and of the second leg (11) are arranged spread across the first leg (8) and the second leg (11), which legs are both formed to be flat.

5. The device according to any one of Claims 1 to 4, **characterized in that** the first leg (8), which projects from an apex of the angular part (4), has a length (11) which is greater than a length (12) of the second leg (11).

6. The device according to any one of Claims 1 to 5, **characterized in that** an opening (6, 6') of the supporting element (3) and/or of the component (1), which opening is aligned with an opening (9, 12) to be provided with an attachment screw (10) of the first leg (8) and/or of the second leg (11), can be formed by the attachment screw (10) cutting in.

7. The device according to any one of Claims 1 to 6, **characterized in that** the component (1) can be positioned in the assembly position by means of assembly aids (14).

8. The device according to Claim 7, **characterized in that** a plurality of small supporting plates (14) are provided as assembly aids.

9. The device according to any one of Claims 1 to 8, **characterized in that** the supporting element (3) and the angular part (4) consist of a metal material, preferably of the same metal material.

## Revendications

1. Dispositif de fixation d'un corps de construction (1), en particulier d'un cadre de fenêtre, dans une ouverture de bâtiment comprenant le corps de construction (1), comprenant l'ouverture de bâtiment, comprenant un élément d'appui (3) présentant un certain nombre d'ouvertures (6, 6') pour soutenir le corps de construction (1), l'élément d'appui (3) étant bloqué sur un bord de l'ouverture de bâtiment par le biais de moyens de fixation (10), avec une équerre (4), par le biais de laquelle le corps de construction (1) est relié fixement à l'élément d'appui (3) dans une position de montage,
- dans lequel une maçonnerie (7) et un matériau isolant (13) sont prévus,
- dans lequel l'élément d'appui (3) est réalisé allongé avec une première moitié (5) côté intérieur du bâtiment, qui est reliée fixement à la maçonnerie (7) par le biais d'ouvertures (6, 6'), et avec une seconde moitié (15) côté extérieur du bâtiment, et
- dans lequel l'élément d'appui (3) s'étend entre le corps de construction (1) d'un côté et le matériau isolant (13) et la maçonnerie (7) de l'autre côté,
**caractérisé en ce que**
- l'équerre (4) est disposée sur un côté intérieur du bâtiment du corps de construction (1), un premier côté (8) de l'équerre (4) étant relié fixement à l'élément d'appui (3) par le biais d'ouvertures (9) et un second côté (11) de l'équerre (4) étant relié fixement au corps de construction (1) par le biais d'ouvertures (12).

2. Dispositif selon la revendication 1, **caractérisé en ce que** le premier côté (8) et le second côté (11) de l'équerre (4) s'étendent perpendiculairement l'un à l'autre.

3. Dispositif selon la revendication 1 ou 2, **caractérisé en ce que** les ouvertures (9, 12) du premier côté (8) et du second côté (11) de l'équerre (4) présentent un diamètre inférieur aux ouvertures (6, 6') de l'élément d'appui (3).

4. Dispositif selon l'une quelconque des revendications 1 à 3, **caractérisé en ce que** les ouvertures (9, 12) du premier côté (8) et du second côté (11) sont disposées de manière répartie sur le premier côté (8) réalisé plan et le second côté (11) réalisé plan.

5. Dispositif selon l'une quelconque des revendications 1 à 4, **caractérisé en ce que** le premier côté (8) faisant saillie depuis un sommet de l'équerre (4) présente une longueur (l1) qui est supérieure à une longueur (l2) du second côté (11).

6. Dispositif selon l'une quelconque des revendications 1 à 5, **caractérisé en ce qu'**une ouverture (6, 6') de l'élément d'appui (3) et/ou du corps de construction (1) alignée avec une ouverture (9, 12) du premier côté (8) et/ou du second côté (11) à pourvoir d'une vis de fixation (10) peut être réalisée par entaillage par la vis de fixation (10).

7. Dispositif selon l'une quelconque des revendications 1 à 6, **caractérisé en ce que** le corps de construction (1) peut être positionné dans la position de montage à l'aide de moyens d'aide au montage (14).

8. Dispositif selon la revendication 7, **caractérisé en ce que** plusieurs plaquettes de support (14) sont prévues comme moyens d'aide au montage.

9. Dispositif selon l'une quelconque des revendications 1 à 8, **caractérisé en ce que** l'élément d'appui (3) et l'équerre (4) sont constitués d'un matériau métallique, de préférence un même matériau métallique.
